# EUROPÄISCHE PATENTSCHRIFT

(11) **EP 0 400 445 B1**
(45) Veröffentlichungstag und Bekanntmachung des Hinweises auf die Patenterteilung: **21.02.1996**
(21) Anmeldenummer: 90109622.2
(22) Anmeldetag: 21.05.1990
(51) Int. Cl.: D03J 1/00

(54) **Einrichtung zum Entfernen von Verunreiningungen an bewegten Maschinenteilen**
Device to remove dust from moving mechanical parts
Dispositif pour dépoussiérer des pièces mécaniques mobiles

(30) Priorität: 30.05.1989 CH 2019/89
(43) Veröffentlichungstag der Anmeldung: 05.12.1990
(73) Patentinhaber: AGM Aktiengesellschaft Müller, CH-8212 Neuhausen am Rheinfall (CH)
(72) Erfinder: Weber, Fred, CH-8200 Schaffhausen (CH)
(74) Vertreter: Petschner, Goetz

(56) Entgegenhaltungen:
- DE-A- 2 832 742
- FR-A- 1 385 540
- US-A- 3 571 840

## Beschreibung

Die vorliegende Erfindung betrifft eine Einrichtung zum Entfernen von sich niederschlagenden Verunreinigungen, wie Staub- und Flusenniederschlag an Reihen von bewegten Maschinenteilen bei Maschinen der Textilindustrie, wie Jacquardmaschinen, mit einem, entlang der Reihe von bewegten Maschinenteilen gesteuert hin und her bewegbarem Druckluft-Gebläse.

Eine solche Einrichtung ist durch die FR-A-1 385 540 bekannt geworden, um bei einer Webmaschine mit einer grossen Anzahlen von Kettfäden das Problem der Verschmutzung durch sich niederschlagenden Staub oder Flusen, was schnell zu Störungen an der Maschine führt, zu beseitigen.

Allerdings sind die hierfür verwendeten Mittel mit einem altertümlichen Riementrieb für die heutigen Anforderungen und auf modernen, schnellen Maschinen ungeeignet.

Aufgabe der vorliegenden Erfindung ist deshalb die Schaffung einer Einrichtung der vorgenannten Art, welche eine vollständige Automation bei optimalem Reinigungsvermögen, grosser Wirtschaftlichkeit und universeller Anwendbarkeit und Nachrüstbarkeit gestattet.

Dies wird erfindungsgemäss erreicht durch die Kombination der Merkmale a), dass das Druckluft-Gebläse auf einem, an der Textilmaschine befestigten Führung hin und her bewegbaren Druckluft-Linearmotor angeordnet ist; b), dass das Druckluft-Gebläse und der Druckluft-Linearmotor an einer gemeinsamen Druckluft-Quelle angeschlossen sind; c), dass das Druckluft-Gebläse mehrere Venturi-Düsen umfasst, welche übereinander sind und d), dass die übereinander angeordneten Venturi-Düsen höhenverstellbar und/oder kippbar sind, derart, dass sich deren Luftkegel im Bereich der bewegten Maschinenteile überschneiden.

Eine solche Einrichtung wird allen vorgenannten Bedingungen gerecht und ist zudem äusserst sparsam im Energieverbrauch.

Eine beispielsweise Ausführungsform des Erfindungsgegenstandes ist nachfolgend anhand der Zeichnung näher erläutert. Es zeigen:
- Fig. 1: in schematischer Darstellung eine Frontansicht der erfindungsgemässen Einrichtung zum Entfernen von Verunreinigungen an bewegten Maschinenteilen; und
- Fig. 2: die Anordnung gemäss Fig. 1 in einer stirnseitigen Ansicht.

Die erfindungsgemässe Einrichtung zum Entfernen von sich niederschlagenden Verunreinigungen umfasst eine Führung 2 für ein, entlang einer nicht näher gezeigten Reihe von bewegten Maschinenteilen, wie Litze 10, gesteuert hin und her bewegbares Druckluft-Gebläse 1, wofür die Führung 2 eine geeignete Länge aufweist und sich am Rahmen der betreffenden Maschine montieren lässt.

Da, wie bereits erwähnt ist, die erfindungsgemässe Wanderreiniger-Einrichtung für jede Art von Maschine, welche mindestens eine Reihe von bewegten Maschinenteilen umfasst, geeignet ist, wird auf eine solche, nicht erfindungswesentliche Maschine nicht weiter Bezug genommen.

Vorzugsweise wird sowohl das Druckluft-Gebläse 1 als auch ein, dieses Gebläse tragender Druckluft-Linearmotor 3 von einer gemeinsamen Druckluft-Quelle 5 gespeist, welche etwa ein maschineneigener Kompressor oder ein ferngespeister Luftanschluss sein kann.

Geeignete Verteilermittel 5′ sowie Steuergerätmittel 8, gegebenenfalls auch nicht näher gezeigte Timer und/oder Umsteuermittel steuern dabei vollautomatisch und zweckmässig vorprogrammierbar die Hin- und Herbewegung des Linearmotors 3 sowie die Tätigkeit des Druckluft-Gebläses 1, je nach den Abständen der zu reinigenden Maschinenteile, allfälligen Wiederholungsfrequenzen, Länge der Führung 2, Stärke der vorhandenen Druckluft u. dgl.

Vorteilhaft ist, wenn das Druckluft-Gebläse 1 mit mehreren Venturi-Düsen 4 ausgerüstet ist, die dann übereinander höhenverstellbar und/oder kippbar auf einer Säule 7 des Linearmotors 3 aufsitzen, derart, dass sich deren Luftkegel 9 im Bereich der zu reinigenden Maschinenteile, wie Litze 10 in Fig. 2, überschneiden, so dass auch längliche Maschinenteile, wie Litzen, Schnüre, Federn u. dgl. wirksam und vollständig von niedergeschlagenen Verunreinigungen befreit werden können.

Eine solche Einrichtung kann gemäss den vorerwähnten Massnahmen automatisch, wirtschaftlich, universell und optimal den Reinigungserfordernissen genügen.

## Patentansprüche

1. Einrichtung zum Entfernen von sich niederschlagenden Verunreinigungen, wie Staub- und Flusenniederschlag an Reihen von bewegten Maschinenteilen bei Maschinen der Textilindustrie, wie Jacquardmaschinen, mit einem, entlang der Reihe von bewegten Maschinenteilen gesteuert hin und her bewegbarem Druckluft-Gebläse (1),
**gekennzeichnet durch die Kombination**
a) dass das Druckluft-Gebläse (1) auf einem, an der Textilmaschine befestigten Führung (2) hin und her bewegbaren Druckluft-Linearmotor (3) angeordnet ist;
b) dass das Druckluft-Gebläse (1) und der Druckluft-Linearmotor (3) an einer gemeinsamen Druckluft-Quelle (5) angeschlossen sind;
c) dass das Druckluft-Gebläse (1) mehrere Venturi-Düsen (4) umfasst, welche übereinander sind; und
d) dass die übereinander angeordneten Venturi-Düsen (4) höhenverstellbar und/oder kippbar sind, derart, dass sich deren Luftkegel im Bereich der bewegten Maschinenteile überschneiden.

## Claims

1. A device for removing contaminating particles such as dust and lint deposits settling on rows of moving machine members, in particular textile-industry machines such as Jacquard looms and similar machines, with a compressed-air blower (1) which is movable to and from along the row of moving machine members,
characterise in the combination of
a) that the compressed-air blower (1) is disposed on a compressed-air linear motor (3) which is movable on a guide (2) attached to the machine supporting,
b) that the compressed-air blower (1) and the compressed-air linear motor (3) are connected to a mutual compressed-air source (5),
c) that the compressed-air blower (1) comprises several Venturi-tubes (4) which are one obove the other, and
d) that the compressed-air blower (1) which are one obove the other are vertically adjustable or tiltable in such a manner that the cones of air thereof intersect in the region of the moving machine members.

## Revendications

1. Dispositif destiné à enlever des impuretés se déposant, telles qu'un dépôt de poussières ou de peluches sur des rangées d'éléments de machines déplacés dans des machines de l'industrie textile, telles que des machines Jacquard, comportant une soufflante d'air comprimé (1) commandée dans un mouvement de va-et-vient le long de la rangée d'éléments de machine déplacés,
caractérisé par la combinaison
a) que la soufflante d'air comprimé (1) est placée sur un moteur linéaire à air comprimé (3) déplaçable dans un mouvement de va-et-vient sur un guidage (2), fixé sur la machine textile ;
b) que la soufflante d'air comprimé (1) et le moteur linéaire à air comprimé (3) sont raccordés à une source d'air comprimé (5) commune ;
c) que la soufflante d'air comprimé (1) comporte plusieurs tubes de Venturi (4) qui sont superposés ; et
d) que les tubes de Venturi (4) superposés sont réglables en hauteur et/ou basculants, de manière que leurs cônes d'air se recoupent dans la région des éléments de machine déplacés.
